# EUROPÄISCHE PATENTSCHRIFT

(11) **EP 2 920 055 B1**
(45) Veröffentlichungstag und Bekanntmachung des Hinweises auf die Patenterteilung: **06.02.2019**
(21) Anmeldenummer: 13814226.0
(22) Anmeldetag: 19.11.2013
(51) Int. Cl.: B63C 9/125, B63C 9/115, B63C 9/18

(54) **RETTUNGSWESTE MIT ZUSÄTZLICHEM RETTUNGSMITTEL SOWIE RETTUNGSMITTEL ZUR ANORDNUNG IN SCHWIMMHILFEN ODER RETTUNGSWESTEN**
LIFE JACKET HAVING ADDITIONAL LIFESAVING MEANS AND LIFESAVING MEANS FOR ARRANGEMENT IN BUOYANCY AIDS OR LIFE JACKETS
GILET DE SAUVETAGE À MOYEN DE SAUVETAGE SUPPLÉMENTAIRE AINSI QUE MOYEN DE SAUVETAGE À DISPOSER DANS DES AIDES DE NATATION OU DES GILETS DE SAUVETAGE

(30) Priorität: 19.11.2012 CH 024282012; 19.11.2012 CH 024272012
(43) Veröffentlichungstag der Anmeldung: 23.09.2015
(73) Patentinhaber: Maechler, Philip, 8707 Uetikon am See (CH)
(72) Erfinder: Maechler, Philip, 8707 Uetikon am See (CH)
(74) Vertreter: Heisel, Wolfgang
(86) Internationale Anmeldenummer: PCT/IB2013/060251
(87) Internationale Veröffentlichungsnummer: WO 2014/076685

(56) Entgegenhaltungen:
- WO-A2-2004/007275
- DE-U1-202007 006 819
- GB-A- 696 594
- US-A1- 2006 040 574

## Beschreibung

### Technisches Gebiet

Die Erfindung bezieht sich auf eine Rettungsweste mit einem zusätzlichen Rettungsmittel zur Anordnung in Schwimmhilfen oder Regattawesten, insbesondere für Personen.

### Definitionen

Eine *Rettungsweste* ist ein Rettungsvorrichtung, das insbesondere einer Person, die sich im Wasser befindet, einen zusätzlichen Auftrieb verleiht. Vorzugsweise handelt es sich um ein Kleidungsstück in der Ausbildung einer Weste. Dieses Kleidungsstück weist in der Regel Armlöcher auf, durch die die Arme hindurchgeführt werden können, wobei die übrigen Körperteile, nämlich Rücken, Brust und Bauch von der Weste bedeckt werden. Verschlusselemente, wie Reissverschluss, Schnallen oder dergleichen halten die Rettungsweste in der notwendigen Position an dem Körper.

Umgangssprachlich ist der Begriff *Schwimmweste* bekannt. Hierunter soll aber vielmehr auch die Rettungsweste verstanden werden. *Schwimmhilfen* können hinsichtlich ihres Aussehens auch mit Rettungswesten verglichen werden. Schwimmhilfen weisen im Vergleich zu Rettungswesten einen geringeren Auftrieb auf.

Schwimmhilfen sind in unterschiedlichen Ausbildungen und mit unterschiedlichen Auftriebseigenschaften bekannt. So sind beispielsweise sogenannte Regattawesten, Kajakwesten, Ruderwesten, etc. in dieser Kategorie zu sehen.

Die passende Grösse ist dabei von dem benötigten Auftriebsvolumen der Rettungsweste abhängig. Dies wird durch das Gesamtgewicht des Trägers inklusive dessen Bekleidung und Ausrüstung sowie den dazu befahrenen Seegebiet berechnet. Dabei sind folgende Klassifizierungen vorgesehen:
- 50N Auftriebskraft: Schwimmhilfe - nur für geübte Schwimmer in Ufernähe oder in Begleitung eines Sicherungsfahrzeuges; nicht ohnmachtsicher; die aus dem Sportbereich bekannten Regattawesten, Kajakwesten oder auch Ruderwesten sowie damit vergleichbare Westen weisen ebenfalls in der Regel eine Auftriebskraft von ca. 50 N auf und sind auch nicht ohnmachtsicher;
- 100N Auftriebskraft: Rettungsweste für Binnengewässer und geschützte Reviere, nur eingeschränkt ohnmachtsicher;
- 150N: Rettungsweste für alle Gewässer, ohnmachtsicher, allerdings eingeschränkt für Träger von schwerere wetterfester Kleidung;
- 275N: Rettungsweste auf hoher See und extremen Bedingungen in fast allen Fällen ohrimachtsicher, trotzt schwerer Bekleidung.

Im Rahmen einer besonderen Spezifikation ist die Rettungsweste in der Lage, auch eine ohnmächtige Person in eine sichere Schwimmlage zu drehen und/oder zu halten.

### Stand der Technik

Rettungsmittel zur Rettung von Personen und Tieren, die beispielweise unfreiwillig mit tiefem Wasser in Kontakt gelangen, sind in unterschiedlichen Ausführungsformen bekannt. Unter anderem sind zur Anordnung direkt am Körper sogenannte Rettungswesten oder Schwimmhilfen bzw. Auftriebshilfen bekannt. Diese unterscheiden sich im Wesentlichen durch die bereitgestellte Auftriebskraft, sind aber bezogen auf deren Funktion und Aufbau sehr ähnlich.

Rettungswesten lassen sich anhand ihrer Auftriebssysteme in Feststoffwesten und aufblasbare Rettungswesten unterteilen. Feststoffwesten haben fest eingearbeitete Auftriebsmittel, wodurch die Westen relativ grossvolumig sind. Die Auftriebsmittel sind aus Feststoff und daher nicht komprimierbar oder nur geringfügig biegbar.

Diese Rettungsweste mit maximalem Auftrieb soll die Person oder das Tier vor dem Ertrinken bewahren und zumindest an der Wasseroberfläche halten. Solche Rettungswesten sind jackenartig (ohne Ärmel) bzw. westenartig gestaltet und mit einem oder mehreren Verschlusselementen am Körper des Tragenden fixierbar. Um zu gewährleisten, dass die Rettungsweste sachgerecht am Körper anliegt, sind zusätzlich Bein- oder Schrittgurtelemente vorgesehen, die die Rettungsweste auch bei Kontakt mit Wasser in Position halten. Vorzugsweise weisen diese Rettungswesten eine entsprechende Signalfarbe auf. Um auch bei Ohnmacht des Tragenden eine sichere Lage auf dem Wasser bereitzustellen, ist vorgesehen, ein Kragenelement an der Rettungsweste anzuordnen, sodass die Person an der Wasseroberfläche so auf dem Rücken liegend in eine stabile Lage kommt, dass der Kopfbereich unterstützt wird und so die Atemwege freigehalten werden, insbesondere dann wenn die Person verletzt oder nicht mehr bei Bewusstsein ist.

Aufblasbare Rettungswesten werden in der Regel klein zusammengefaltet getragen. Im Einsatzfall wird per Hand oder durch eine Automatik das Aufblasen ausgelöst. Diese Ausbildungsform sieht vor, eine Rettungsweste derart bereitzustellen, dass diese ausserhalb des Wassers keine statischen Auftriebskörper (bestehend aus Feststoff) bereithält. Vielmehr werden die Auftriebskörper erst dann erzeugt, wenn ein entsprechender Kontakt mit dem Wasser erfolgt. Das Auslösen erfolgt in der Regel durch eine Art Sensorelement, welches beispielsweise durch eine Salztablette (oder einem anderen Material, welches seine Eigenschaften in Verbindung mit Wasser verändert) bereitgestellt wird. Diese Salztablette gibt einen Mechanismus frei, der ein schlagartiges Ausströmen von CO₂, welches in einem Behälter oder einer Patrone bevorratet ist, in ein Körperelement ermöglicht. Das Körperelement ist schlauchartig um den Hals in einer Tasche herum angeordnet. Eine hosenträgerartige Konstruktion (Life-Belt) sichert die schlauchartige Konstruktion am Körper des Tragenden, insbesondere dann, wenn das gasförmige Mittel in das Körperelement eingeströmt ist. Das Körperelement wird so zum Auftriebselement.

Schwimm- oder Auftriebshilfen (sogenannte Regatta-, Kanu-, Kajak-, Fischerei-Ruderwesten, etc.) sind ähnlich aufgebaut. Um jedoch eine grössere Bewegungsfreiheit für den Tragenden zu gewährleisten, weisen diese kleinere Auftriebskörper aus Feststoffen auf (ungefähre Auftriebskraft 50 N). Zudem fehlt es in der Regel an der entsprechenden ohnmachtsicheren Kopfunterstützung, nämlich einem Kragenelement.

Zur persönlichen Sicherheitsausrüstung, insbesondere von Wassersportlern, wie beispielsweise Seglern oder Kajakfahrern, sind der Person angepasste Rettungswesten oder Schwimmhilfen (auch häufig als Regatta- oder Kajakwesten bekannt) gesetzlich vorgeschrieben.

Dabei unterscheidet man grundsätzlich solche Sicherheitsausrüstungen, die auf der einen Seite ohnmachtsicher und auf der anderen Seite nicht ohnmachtsicher sind; das heisst, dass Letztere nicht in der Lage sind, den Kopf der Person sicher über Wasser und die Atemwege frei zu halten, wenn sie das Bewusstsein verloren hat oder beispielsweise verletzt ist. Daher werden solche Schwimmhilfen, wie beispielsweise Regattawesten, vorwiegend im Sportbereich eingesetzt, bei dem Hilfe in der Regel schnell gewährleistet ist.

Ferner ist aus dem Stand der Technik eine aufblasbare Einrichtung bekannt, die von Personen direkt an dem Körper getragen wird. Dabei kann die Rettungseinrichtung gürtelartig sowohl um den Hüft- als auch um den Bauchbereich umgebunden werden, wobei sich diese bei Kontakt mit dem Wasser entsprechend mit einem Gas füllt. Hierfür sind Körperelemente bereitgestellt, die gürtelartig an dem System angeordnet, sind, die mit dem gasartigen Element gefüllt werden. Auch hier wird der Auftriebskörper erst durch Aufblasen des Körperelements bereitgestellt.

Weiterbildungen sehen vor, dass die Rettungsmittel elektronische Unterstützungselemente aufweisen.

Die Unterstützungselemente sind derart ausgebildet, dass beispielsweise der Wasserdruck gemessen wird. Erst bei einem bestimmten Wasserdruck findet dann eine Auslösung beziehungsweise ein Aufblasen der Körperelemente statt. Diese Vorrichtung ist beispielsweise aus der US 6,246,329 B1 bekannt.

Um jedoch eine solche Vorrichtung betreiben zu können, ist es notwendig, dass eine elektrische Einheit angeordnet ist. Diese elektrischen Einheiten, die unter anderem auch eine Stromversorgung und einen Timer (Zeitmessinstrument) beinhalten, sind separat zu dem Rettungsmittel angeordnet. Die Verbindungen müssen derart ausgestaltet sein, dass sie wasserfest und über einen langen Zeitraum funktionsfähig sind, da generell Rettungsmittel der vorstehenden Art über längere Zeiträume entweder in Räumen oder in Kisten gelagert werden oder aber sich täglich im Einsatz befinden und im Notfall dann ihre Funktion bereitstellen müssen.

Aus der US 5,603,648 ist ein Rettungsmittel bekannt, das aus einer Feststoffweste besteht. Diese weist einen bestimmten Auftrieb auf. Als zusätzliches Rettungsmittel ist ein Körperelement in dem Rettungsmittel integriert, das von dem Nutzer im Notfall mit dem Mund aufzublasen ist oder von einer Patrone mit Luft/Gas gefüllt wird. Letztere wird per Hand ausgelöst.

Aus der US 2006/0040574 A1 ist eine Schwimmhilfe in der Ausbildung einer Rettungsweste mit geringem Auftrieb bekannt, die zusätzlich ein weiteres Auftriebsmittel umfasst. Dieses weitere Auftriebsmittel ist im Frontbereich der Schwimmhilfe angeordnet und kann durch Handauslösung aktiviert werden, in dem durch diese Auslösung Luft/Gas aus einer Patrone in das zusätzliche Auftriebsmittel strömt.

Aus der WO 2004/007275 A2 ist eine sogenannte Hybridweste bekannt. Diese besteht aus einem für eine Regattaweste typischem Schnitt mit definiertem geringem Auftrieb. Innhalb der Weste sind ein mit dem Mund aufblasbares Kragenelement vorgesehen, das sich um den Hals des Benutzers anordnet, wenn dieses aufgeblasen wird.

Aus der DE 20 2007 006 819 U1 ist eine System zur Rettung einer Person vor dem Ertrinken bekannt, das über einen Auslösemechanismus ein aufgeblasenes Gaspolster bereitstellt. Eine das System umfassende elektronische Steuerung umfasst vorgegebene Grenzwerte, die bei Überschreiten ein Auslösen des Auslösemechanismus bewirken.

### Nachteile des Standes der Technik

Gerät eine Person auf See oder im Wasser in eine Notfallposition, so ist es notwendig, dass diese über eine an dem Körper angeordnete Rettungsweste verfügt: Kann die Person sich aus eigenen Kräften über Wasser halten, so genügen Rettungswesten mit einer Auftriebskraft bis zu 100N. Wird diese aber ohnmächtig, so muss das Rettungsmittel so viel Auftriebskraft bereitstellen, dass der Körper einschliesslich der mit Wasser getränkten Kleidung über Wasser hält. Auch der Kopf der Person wird über Wasser gehalten. Rettungswesten mit Auftriebskräften bis zu 100N können aber diese Anforderung nicht mehr erfüllen. Die Person würde untergehen. Von vorhinein gleich Rettungswesten zu tragen, die die entsprechende Auftriebskraft haben, ist unbequem und insbesondere im Sportbereich nicht üblich. Insbesondere bei Sportarten, wie Wasserskifahren, Kajakfahren, Rudern oder auch Segeln ist die nahezu unmöglich, da die Feststoffwesten sehr starr sind und die Bewegungen nicht zulassen. Automatikwesten haben den Nachteil, dass sie bereits bei einem ersten Wasserkontakt sich aktivieren und dann derart grossvolumig sind, dass sie nicht zulassen, den Sport weiter auszuüben.

Die mechanischen Belastungen für solche Rettungsmittel sind erheblich. Daher sind diese aus dem Stand der Technik bekannten Rettungsmittel sehr kompakt aufgebaut und im Allgemeinen für die Personen, die ein solches Rettungsmittel - insbesondere solche, die eine hohe Auftriebskraft bereitstellen - tragen, unangenehm. Unangenehm sind sie deswegen, da bei Feststoff-Rettungsmitteln (Schwimmkörperelemente mit definiertem Auftrieb) ein grosses Volumen direkt am Körper des Tragenden, insbesondere auch am Brustbereich, angeordnet ist. Dieses führt zu Beklemmungsgefühlen, aber auch zu Bewegungseinschränkungen, sodass häufig diese Rettungsmittel trotz entsprechender Vorschrift nicht getragen werden. Im Notfall ist es in der Regel zu spät, das Rettungsmittel anzuziehen. Zudem ist das Rettungsmittel optisch sehr auffallend und diese Auffälligkeit ist von den meisten Personen nicht erwünscht.

Insbesondere die Feststoff-Rettungsmittel sind derart ausgelegt, dass sie zwar einen definierten Auftrieb bereitstellen, jedoch bedarf es eines externen Impulses, um beispielsweise eine Person, die mit dem Gesicht im Wasser liegt, innerhalb einer kurzen Zeit zu drehen (sofern es sich um ein ohnmachtsicheres Rettungsmittel handelt). Der externe Impuls ist durch eine Wellenbewegung des Wassers gegeben, der dem Körper die Energie verleiht, sich zu drehen, so dass dieser von einer unstabilen in eine stabile Lage überführt wird.

Auch die automatischen Rettungswesten, die bei Kontakt mit dem Wasser Gas in Körperelementen für den Auftrieb bereitstellen, sind derart ausgebildet, dass eine gewünschte Drehung des Körpers nicht erfolgt. Vielmehr hat sich gezeigt, dass durch die seitliche Anordnung der Gaspatrone ein gering zeitlich ungewolltes, versetztes Aufblasen zusätzlich eine Gegenbewegung entstehen kann, welche die gewünschte Rückenlage des Körpers manchmal und nicht definiert verhindert. Auch hier bedarf es somit einer externen Drehbewegung (beispielsweise der Wellenbewegung), um den Körper zumindest ohnmachtsicher auf dem Wasser zu halten.

Die vorstehenden Rettungsmittel zeigen dem Benutzer nicht, ob dieses tatsächlich funktioniert. Löst sich bei den automatischen Rettungswesten beispielsweise eine Salztablette, die für das Auslösen der Abgabe des in einem Behälter bevorrateten Gases in die Körperelemente verantwortlich ist, nicht vollständig auf, so strömt kein Gas in das Körperelement hinein und das Aufblasen findet nicht statt. Das Rettungsmittel hat somit keine Funktion. Trotzdem ist für den Betrachter sehr eindeutig, dass durch die Angabe der grünen Indikatoren, welche nur eine Teilfunktion bestätigen (z.B. gefüllte Gaspatrone), die Funktion gegeben ist. Ein Verlass und eine absolute Sicherheit sind somit nicht gegeben. Bei Feststoff-Rettungswesten finden ausschliesslich taktile und visuelle Überprüfungen statt.

Bei allen Rettungsmitteln ist es notwendig, dass Befestigungen im Schritt- oder Beinbereich zu erfolgen haben, da sich ansonsten dieses Rettungsmittel über dem Körper Richtung Kopf bewegt, sobald die Person sich im Wasser befindet. Sind die Fixierungselemente im Beinbereich nicht sachgerecht angebracht, so kann das Rettungsmittel die Funktion verlieren. Da eine Vielzahl von Möglichkeiten gegeben ist, solche Rettungsmittel anzuziehen, besteht eine Gefahr der Fehlbedienung derart, dass das Rettungsmittel nicht im Notfall die gewünschte Unterstützung bereithält.

Regattawesten haben in der Regel nur einen geringen Auftrieb, der mit 50N angegeben wird. Solche Westen werden zum Ausüben des Segelsports oder vergleichbaren Sportarten verwendet, da immer Wasserkontakt besteht. Daher sind selbstauslösende Rettungswesten nicht geeignet.

Alternativ sind Regattawesten bereits bekannt, die ein zusätzliches Auftriebselement beinhalten. Die Auslösung erfolgt jedoch immer von Hand und setzt damit voraus, dass der Nutzer bei vollem Bewusstsein ist. Daher ist auch diese Art von Regattaweste mit zusätzlichem Auftriebsmittel nicht ohnmachtsicher. Der Nutzer geht damit ein erhebliches Risiko ein, denn auch in diesem Bereich des Sports können Situationen auftreten, in denen der Nutzer kraftlos oder sogar ohnmächtig wird.

### Aufgabe der Erfindung

Die Aufgabe der Erfindung ist es, ein Rettungsmittel bereitzustellen, das zusätzlich zur eigentlichen Funktion der Auftriebshilfe einer Rettungsweste, einen selbsttätigen notfallsicheren Auftrieb gewährleistet.

### Lösung der Aufgabe

Die Lösung der Aufgabe wird durch die Merkmale von Anspruch 1 bereitgestellt.

### Vorteile der Erfindung

Der Grundgedanke der Erfindung besteht darin, ein Rettungsmittel für eine ohnmachtsichere Rettungsweste bereitzustellen mit der Eigenschaft im Notfall eine erhöhte Auftriebskraft zu bieten, die selbsttätig - d.h. ohne Handbetätigung - bereitgestellt wird.

Dies wird grundsätzlich dadurch gelöst, dass ein zusätzliches Rettungsmittel in eine Rettungsweste oder Schwimmhilfe eingefügt wird und vorteilhafterweise Sensoren im Notfall das zusätzliche Rettungsmittel aktivieren, sodass ein Auftrieb vorliegt, der insgesamt dann höher ist, als derjenige, den die Rettungsweste an sich hat. Ein notfallsicherer Auftrieb liegt dann vor, wenn der Körper der Person ohne weitere Bewegung der Person über Wasser gehalten werden kann. In Abhängigkeit von der angezogenen Kleidung liegt der Auftrieb höher als 150 N. Vorteilhafterweise wird der zusätzliche Aufrieb in der Ausbildung bereitgestellt, dass der Auftrieb ohnmachtsicher erfolgt. Ohnmachtsicher bedeutet, dass eine Vorrichtung bereitgestellt wird, in der der Kopf über Wasser gehalten wird. Hierfür entfaltet sich unter dem Kopf ein mit Luft gefülltes Kissen. Eine Handbetätigung ist nicht erforderlich, da die Ohnmachtsicherheit nur dann gegeben ist, wenn der Auftrieb ohne jegliches Zutun des Nutzers bereitgestellt wird.

Grundsätzlich ist jede Art von Rettungsmittel geeignet, das im Notfall Auftriebskörper bereitstellt, die die in Not geratene Person über Wasser hält. Es kann sich um aufblasbare Körperelemente handeln, die über Gas befüllt werden oder um solche, die durch Zusammenfügen von zwei Stoffen Gas erzeugen. In der Regel werden zusätzliche Körperelemente durch einen bereitgestellten Mechanismus nach Erkennen der Notfallsituation aufgeblasen.

Eine vorteilhafte Weiterbildung sieht auch noch vor, dass die Person lagegerecht über Wasser gehalten wird, derart, dass auch die Atemwege frei sind. Dies bedeutet, dass die Person stabil in Rückenlage mit einer entsprechenden Kragenkonstruktion gehalten wird.

Aufgrund dieser Grundgedanken können beispielsweise Regattawesten oder gleichartige Schwimmhilfen, die einen entsprechend geringen Auftrieb zur Unterstützung des Schwimmvorgangs der Person mit mindestens einem Körperelement versehen sein, derart dass sich dieses Körperelement oder weitere Körperelemente im Notfall aufblasen und/oder entfalten und dadurch die notwendige Auftriebskraft bereitstellt. Dieses Bereitstellen erfolgt selbststätig und automatisch, jedoch nicht unmittelbar bei Wasserkontakt, wie es von automatischen Rettungswesten bekannt ist.

Das Rettungsmittel, das beispielsweise in die Regattaweste einbringbar ist, ist vorkonfektioniert, sodass beispielsweise von Herstellern im Bereich der Bekleidung oder aber auch von den Herstellern der Schwimmhilfen (z.B. Regattawesten, etc.), das Rettungsmittel als fertige Baueinheit in das jeweilige Bekleidungsstück bzw. in die Schwimmhilfe oder eben in eine Regattaweste eingearbeitet werden kann (OEM= Original Equipment Manufacturer), ohne beispielsweise das eigentliche Rettungsmittel - hier die Regattaweste - selbst zu verändern. Dies bringt den Vorteil mit sich, dass der Hersteller des Rettungsmittels die vorgeschriebenen Sicherheitsbedingungen vollständig erfüllen kann und auch für die Weiterbearbeitung die Gewährleistung übernehmen kann, da das Rettungsmittel von dem Unternehmen, das das Rettungsmittel weiter verarbeitet, nicht verändert wird.

Das Rettungsmittel selbst weist vorzugsweise keine beweglichen Teile und/oder von aussen sichtbare Kabel auf. Es zeichnet sich dadurch aus, dass jegliche Elemente, wie die Vorrichtung zur Aufbewahrung und Ausgabe des gasförmigen Mittels, aber auch die Steuereinheit, integrativer Bestandteil des Rettungsmittels sind.

Das so konfektionierte Rettungsmittel weist vorzugsweise zwei Körperelemente auf, die entweder fluidmässig verbunden sind, oder separat unabhängig voneinander ausgebildet sind. Das Aufblasen der Körperelemente kann auf unterschiedliche Weisen ausgebildet sein. Eine Steuereinheit dient dazu, den derzeit vorliegenden Zustand über Sensoren zu erfassen und dann bei Überschreiten definierter Grenzwerte (wie beispielsweise Wassertiefe, Wassertemperatur, Verweildauer etc.) das Aufblasen der Körperelemente auszulösen.

Ein besonderer Zuschnitt des Rettungsmittels sieht vor, dass auch das Unwohlsein bei dem Benutzer, wenn das Rettungsmittel aktiv ist, das heisst aufgeblasen ist, im Brustbereich vermieden wird. Dies wird dadurch erreicht, dass die besagten Körperelemente zwei Schenkelelementen umfassen und vorteilhafterweise auch ein Schenkelgrund ausgebildet ist, wobei in der Anordnung der Schenkelgrund um den hinteren Bereich des Halses und die beiden Schenkelelemente kollateral an den Seiten eines Körpers unterhalb der Arme, insbesondere unterhalb des Achselbereiches angeordnet sind. In Draufsicht bildete sich eine u-Form. Dabei ist es derart vorgesehen, dass sowohl medial, ventral als auch dorsal ein Teil der Körperelemente angeordnet sind. Die an den Seiten angeordneten Körperelemente sind mit dem Schenkelgrund verbunden. Der Schenkelgrund ist um den Nackenbereich dorsal am Körper angeordnet und gibt dem Nacken beziehungsweise dem Kopf im aufgeblasenen Zustand eine entsprechende Stützfunktion.

Einer der Vorteile der Ausführung hinsichtlich der seitlichen Anordnung der -Körperelemente ist auch darin zu sehen, dass mit einem geringeren Körpervolumen ein gleich grosser Auftrieb erzeugt werden kann, da die Körperelemente eine erheblich grössere Verdrängung leisten können. Grund hierfür ist, dass diese - unabhängig von der Lage des Körpers in Bezug auf die Wasseroberfläche - im Vergleich zu der aus dem Stand der Technik bekannten Anordnung - immer in Wasserkontakt stehen. Um hier eine optimale Auftriebseigenschaft zu gewährleisten, sind die Körperelemente an den Seiten des Körpers derart angeordnet, dass - unabhängig von der Lage des Körpers (Bauch- oder Rückenlage) immer ein Teil - vorzugsweise ein grosser Teil - der Körperelemente unterhalb der Wasseroberfläche ist.

Eine bevorzugte Ausführungsform sieht vor, dass zumindest die Schenkelelemente zwei voneinander unabhängige Vorrichtungen zur Aufbewahrung und Ausgabe von einem gasförmigen Mittel aufweisen. Dies bringt den Vorteil mit sich, dass die Ausgabe zeitlich versetzt erfolgen kann, was wiederum zum Vorteil führt, dass der Körper, der das Rettungsmittel trägt, dadurch in die richtige ohnmachtsichere Stellung gedreht werden kann. Die zeitliche Versetzung der Auslösung wird von dem Steuermittel übernommen. Das Mehrkammer-Prinzip bringt noch den weiteren Vorteil der Redundanz mit sich. Sollte ein Körperelement defekt sein, so ist immer noch ausreichend Auftrieb durch das vom ersten unabhängigen agierenden weiteren Körperelement gegeben.

Vorteilhafterweise wird die zeitlich versetzte Auslösung nicht nur über ein Zeitfenster gesteuert, sondern auch derart, dass festgestellt wird, dass tatsächlich nach dem Aufblasen des ersten Körperelements eine Drehung stattfindet. Durch das weitere Aufblasen entsteht ein Impuls, der die Drehbewegung in die richtige Richtung unterstützt. Nur dann ist gewährleistet, dass auch das zweite Aufblasen des weiteren Körperelement zu einer Stabilisierung der Lage führt. Ansonsten würde die Drehbewegung gehemmt und die nicht ohnmachtsichere Stellung würde beibehalten werden. Dies führt dann zu einer erheblichen Schädigung des Körpers oder zum Tod, da das Gesicht weiterhin unterhalb der Wasserlinie verbleibt.

Das Auslösen des Körperelementes im Schenkelgrund erfolgt ebenfalls zeitlich versetzt. Das Auslösen wird dann erst stattfinden, wenn eine stabile Lage erreicht ist. Die Lage selbst kann durch entsprechende Sensoren festgestellt werden. Das Auslösen kann entweder mit dem Auslösen des zweiten Körperelementes oder durch einen weiteren selbsttätigen Auslösemechanismus erfolgen. Im Schenkelgrund ist vorzugsweise das Körperelement derart angeordnet, dass es sich im aufgeblasenen Zustand aus dem Nackenbereich heraus unterhalb des Kopfes schiebt, sodass eine kissenartige Auflage entsteht. Vorzugsweise sind Vertiefungen vorgesehen, in der der Kopf lagegerecht gehalten werden kann, sodass ein Verdrehen des Kopfes in Richtung der Wasseroberfläche auch im ohnmächtigen Zustand vermieden wird.

Das Rettungsmittel selbst ist bei einer Ausführungsform derart ausgebildet, dass sich auch im aufgeblasenen Zustand des Rettungsmittels die Person im Wasser fortbewegen kann, ohne dass sie das Rettungsmittel als grosses Hindernis oder Blockade verspürt. Dies wird dadurch erreicht, dass die Körperelemente kollateral angeordnet sind und im Achselbereich nicht mehr die Ausmasse haben, die sie beispielsweise im Hüftbereich aufweisen. Somit kann sich die Person, bei der das Rettungsmittel aufgeblasen ist, sowohl in Brust- als auch in Rückenstellung fortbewegen.

Da die Körperelemente im seitlichen Bereich kollateral angeordnet sind, wird erreicht, dass diese durch Auftrieb sich versuchen nur geringfügig in Richtung Kopf zu bewegen, um sich vom Körper abzustreifen. Um jedoch diese Bewegung weiter zu blockieren, ist unterhalb der Körperelemente ein Zugelement angeordnet, das sich bei dem Aufblasen der Körperelemente zusammenzieht, sodass im unteren Bereich, der bei der Person im Hüftbereich angeordnet ist, ein fester Bund bildet, sodass ein Nach-oben-rutschen des Rettungsmittels in Richtung des Kopfes vermieden wird.

Das Rettungsmittel besteht, wie zuvor beschrieben, aus den Schenkelelementen und dem Schenkelgrund. Der überwiegende Teil des Rettungsmittels sind Körperelemente, die durch ein gasförmiges Mittel aufblasbar sind. Wie im Standder Technik bereits bekannt, können diese durch beispielsweise in CO₂-Patronen bevorratete Gaselemente aufgeblasen werden. Hierfür sind die Körperelemente derart ausgebildet, dass sie luftundurchlässige sackartige Elemente sind, in die das Gas eingegeben wird. Entweder sind diese unelastisch, so dass die Grösse fest vorgegeben ist, oder sie sind elastisch, wobei die äussere Hülle, d.h. die Bekleidung bzw. deren Elastizität die Begrenzung vorgibt. Das Auslösen erfolgt über eine automatische Vorrichtung mit einer Steuereinheit, die detektiert, dass eine Notfallsituation vorliegt. Wird dies bestätigt, so löst ein Schlagelement, das auf den Öffnungsbereich der Patrone trifft, das Ausströmen des Gases in die Körperelemente aus.

Es sind jedoch auch Mittel bekannt, die durch Zusammenführen von zwei chemischen Stoffen entsprechende Gase bilden. Insbesondere ist für die Ausbildung des Rettungsmittels zur Anordnung in Bekleidung, - Schwimmhilfen oder Rettungswesten bevorzugt angedacht, dieses chemische Mittel vorzusehen, welches durch einen elektrischen Impuls "gezündet" wird. Durch die Zündung wird dem einen chemischen Mittel ein weiteres chemisches Mittel zugeführt, sodass ein gasförmiges Mittel entsteht, welches zum Aufblasen der Körperelemente geeignet ist.

Die Mittel selbst sind innerhalb der Körperelemente angeordnet, sodass eine platzsparende Anordnung möglich ist. Die beiden chemischen Mittel sind derart geeignet, dass sie zur längeren Aufbewahrung vorgesehen sind. Eine Halterung ist nahezu nicht vorhanden. Die eigentliche gasförmige Substanz entsteht erst durch das Zusammenführen der beiden Mittel.

Die Zündung selbst, welche beispielsweise durch einen elektrischen Impuls erfolgt, wird indirekt durch die Steuereinheit vorgenommen. Die Steuereinheit ist ebenfalls Bestandteil des Rettungsmittels und wird als integrativer Bestandteil des Rettungsmittels verstanden. Integrativer Bestandteil deswegen, weil die Steuereinheit in das Rettungsmittel eingelassen ist, sodass keine wasserdurchlässigen Nähte entstehen. Verbindungen, wie beispielsweise mit elektrischen Kabeln, sind innerhalb des Rettungsmittels angeordnet, sodass ein ungewolltes Zerstören der elektrischen Leitung von aussen ausgeschlossen ist. Eine kompakte Baueinheit als Rettungsmittel ist damit gegeben.

Die Steuereinheit weist vorzugsweise Mittel auf, die geeignet sind, wahlweise eine oder mehreren Werte von vorgesehenen Sensoren zu verarbeiten:
- Lagesensor und/oder
- Bewegungssensor und/oder
- Drucksensor und/oder
- Temperatursensor und/oder
- Pulssensor.

Der Lagesensor dient dazu, um die tatsächlich Lage der Person, die sich in Not befindet, zu detektieren. Ist beispielsweise die ohnmachtsichere Lage erreicht, so wird dies zum Anlass genommen, das eine Körperelement aufzublasen. Zuvor ist es jedoch notwendig, die Notsituation überhaupt zu detektieren. Denn in der Regel, wenn eine Person beispielsweise mit einem solchen in einer Weste eingebauten Rettungsmittel in das Wasser fällt, ist noch keine Notsituation gegeben, solange die Person schwimmen kann und sich somit über der Wasseroberfläche halten kann.

Ist jedoch eine Notsituation erreicht, so wird dies von mindestens einem der Sensoren detektiert. Dabei sind Puls der Person, Körper- und Wassertemperatur, aktive Bewegungen, aber auch die Verweildauer beispielsweise unterhalb der Wasseroberfläche bei einem bestimmten Wasserdruck mit ausschlaggebend.

Die Sensoren selbst weisen eine zuvor bestimmte Grundeinstellung auf, welche selbsttätig von der Steuereinheit kontinuierlich überprüft werden. Dies bedeutet, dass wenn der Benutzer das Rettungsmittel, welches in einem Bekleidungsstück oder in einem Rettungsmittel, wie beispielsweise eine Regattaweste eingebaut ist; nutzt, dieses auf jeden Fall funktionieren wird. Zudem können vorzugsweise berührungslos die Grenzwerte der Messwerte aus den Sensoren definiert werden. Bei Überschreiten wahlweise eines oder mehrerer der der Messwerte von unterschiedlichen Sensoren löst die Steuereinheit einen Impuls aus, der ein Aufblasen der Körperelemente aktiviert. Gemäss der Steuereinheit liegt dann ein Notfall vor.

Beispielsweise weist die Steuereinrichtung eine Sendevorrichtung auf, so dass beispielsweise die Daten mittels eines entsprechend ausgerüsteten Mobilfunkgerätes oder eines Computers ausgelesen werden können. Über entsprechende Schnittstellen kann dann der Benutzer seine Parameter selbst einstellen. Dies bringt den Vorteil mit sich, dass wenn ein Sportsegler durch ein entsprechendes Manöver kentert, aber die Situation selbst so im Griff hat, dass er sehr schnell wieder das Segelboot besteigen kann, keine Notsituation gegeben ist, sodass es nicht notwendig ist, dass das Rettungsmittel seine entsprechende Funktion auslöst. Die aber getragene Rettungsweste, in der das Rettungsmittel eingebaut ist, gibt dem Nutzer aber die Sicherheit, zumindest einen gewissen Auftrieb (hier der der Regattaweste) zu haben, um sich so sicher auf oder in dem Wasser bewegen zu können. Diese gefühlten Parameter sind jedoch von Person zu Person unterschiedlich. Genau diese Einstellungen sollen personenbezogen dann die entsprechende Sicherheit geben. Zudem kann die Person jederzeit feststellen, ob das Rettungsmittel aktiv ist oder nicht. Eine entsprechende Applikation auf der Steuereinheit selbst oder aber auch auf dem Mobilfunkgerät bzw. Computer zeigt dem Benutzer, ob das Rettungsmittel funktionsfähig ist oder ob es entsprechende Defekte aufweist. Wie erwähnt wird die Funktionsfähigkeit auch direkt auf der Steuereinheit angezeigt.

Somit besteht der wesentliche Vorteil des Rettungsmittels auch darin, dass insbesondere für die unterschiedlichen Anwendungsgebiete unterschiedliche Parameter eingesetzt werden. So kann das Rettungsmittel zum einen für Schwimmhilfen (Regattawesten) für Sportsegler verwendet werden, aber auch zum anderen integriert werden in einer Schwimmhilfe für kleine Kinder, die noch nicht im schwimmfähigen Alter sind.

Damit liegt ein Rettungsmittel vor, bei welchem die Parameter für die Auslösung (beispielsweise Wassertiefe, Wassertemperatur, Körpertemperatur, Körperlage, Zeit, etc.) von dem Nutzer eingestellt werden können, um unterschiedlichen Rettungsbedürfnissen gerecht zu werden. Damit kann das eine Rettungsmittel für unterschiedliche Anwendungsgebiete, wie beispielsweise Regatta segeln, rudern, schwimmen, schnorcheln, Wasserski fahren etc. eingesetzt werden.

Das Rettungsmittel ist damit so konfektioniert, dass es als bequeme Schwimmhilfe dient und eine Erleichterung bereitstellt, sich bei Wasserkontakt auf dem Wasser fortzubewegen. Tritt eine Notfallsituation ein, beispielsweise eine Ohnmacht, ist das Rettungsmittel in der Lage, einen erhöhten Auftrieb (100N, vorzugsweise 150N oder sogar 275N) bereitzustellen, der gleichzeitig eine Ohnmachtsicherheit gewährleistet. Im Unterschied zum Stand der Technik geschieht dies aber nur in einer Notfallsituation und diese Funktion wird vollständig selbststätig von der Steuereinrichtung mit den mit der Steuereinrichtung gekoppelten Systemen bereitgestellt.

Eine bevorzugte Ausführungsform weist eine Steuereinheit auf, die in einer geschlossenen Baueinheit Sensor(en), Prozessoreinheit zur Auswertung der Sensoren sowie eine Energieversorgungseinheit umfasst. Sofern ein Gassystem zum Aufblasen der Körperelemente verwendet wird, das in Behältnissen aufzubewahren ist, wird auch dieses Behältnis Bestandteil der Baueinheit. Der Vorteil, der sich daraus ergibt ist, dass sowohl aus Wartungszwecken als auch nach einem Auslösevorgang die Baueinheit als Ganzes ausgetauscht werden kann. So können Installationsfehler und Anwendungsfehler vermieden werden. Auch das Ausläsen mit chemischen Mitteln sieht ein vollständiges Austauschen vor. In der Regel werden die sackartigen Körperelemente mit ausgetauscht.

Die Steuereinheit ist derart ausgebildet, dass sie dem Nutzer unmissverständlich die Bereitschaft des Rettungsmittels anzeigt. Liegt eine Fehlfunktion vor, derart, dass beispielsweise die Energieversorgung nicht mehr ausreicht, so erhält der Nutzer ein entsprechendes Signal (akustisch, visuell und/oder über ein Smartphone oder Tablet). Ein Abfragen der Bereitschaft (sowie auch Einstellen der Parameter) kann somit auch durch in Kontaktbringen von Steuereinheit und Smartphone, geschehen (Datenübertragung via Bluetooth oder sonstigen drahtlosen Protokollen).

Die zuvor beschriebene Steuereinheit ist nicht nur für die bisher beschriebene Ausführungsform des Rettungsmittels geeignet. Vielmehr ist es auf die einfachste Form eines Rettungsmittels, das in eine Rettungsweste, insbesondere eine Regattaweste einfügbar ist, anwendbar. Eine einfache Form sieht vor, innerhalb der Rettungsweste ein schlauchartiges Körperelement einzusetzen, das im Notfall aufgeblasen wird und so die notwendige Auftriebskraft, die im Notfall benötigt wird, bereitzustellen. Die Steuereinheit ist für die entsprechende Auslösung im Notfall verantwortlich.

Somit ist eine sehr vielseitige Verwendung eines einzigen Baukastenmittels für die Anwendung in unterschiedlichen Bereichen, insbesondere in Schwimmhilfen, die ausschliesslich zur Auftriebsunterstützung, dienen, denkbar. Das Einsetzen erfolgt aus Baueinheit (OEM), so dass diese von fachfremden Herstellern ebenfalls eingesetzt werden können. Dadurch kann unter anderem auch der Nutzen von Rettungswesten erhöht werden.

Weitere vorteilhafte Ausgestaltungen gehen aus der nachfolgenden Beschreibung, den Zeichnungen sowie den Ansprüchen hervor.

### Zeichnungen:

Es zeigen:
- Fig. 1: eine erste schematische Darstellung einer Ausführungsform einer Rettungsweste in die ein zusätzliches Rettungsmittel einfügbar ist;
- Fig. 2: ein weiteres Ausführungsbeispiel einer Ausführungsform einer Rettungsweste in die ein zusätzliches anderes ausgebildetes Rettungsmittel einsetzbar ist;
- Fig. 3: eine Vorderansicht auf die Rettungsweste mit dem Rettungsmittel im nicht aktivierten Zustand des Rettungsmittels;
- Fig. 4: eine Seitenansicht auf die erfindungsgemässe Ausführungsform der Rettungsweste jedoch mit aufgeblasenem Rettungsmittel;
- Fig. 5: eine schematische Ansicht auf eine weitere Ausbildung einer Steuereinheit;
- Fig. 6: eine Seitenansicht auf die Steuereinheit gemäss Fig. 5.

### Beschreibung der Ausführungsbeispiele

In **Fig. 1** ist ein erstes Ausführungsbeispiel einer Rettungsweste RW mit einem Rettungsmittel 1 dargestellt.

Das Rettungsmittel 1 gemäss Fig. 1, welches ein bevorzugtes Ausführungsbeispiel darstellt, ist im Wesentlichen in Draufsicht u-förmig ausgebildet und besteht somit aus zwei Schenkelementen 2a, 2b und ein die an der Seite der Schenkelemente 2a, 2b verbindenden Schenkelgrund 3.

Zumindest in den Schenkelementen 2a, 2b, aber auch bei dem hier dargestellten Ausführungsbeispiel im Schenkelgrund 3, sind aufblasbare Körperelemente 4, 5, 6, 7, 8 vorgesehen. In dem ersten Schenkelement 2a ist ein erstes aufblasbares Körperelement 4 und ein zweites aufblasbares Körperelement 5 vorgesehen. In dem zweiten Schenkelelement 2b ist ein drittes Körperelement 6 und ein viertes Körperelement 7 vorgesehen, wobei an dem Schenkelgrund 3 ein fünftes Körperelement 8 vorgesehen ist.

Bei dem hier dargestellten Ausführungsbeispiel ist im ersten Schenkelelement 2a ein Auslösemechanismus 10 vorgesehen, der von einer Steuereinheit 9, die vorzugsweise am Schenkelgrund 3 angeordnet ist, gesteuert wird. Eine elektrische Verbindung besteht zwischen der Steuereinheit 9 und der Auslöseeinheit 10 über ein Kabel 14 (Fig. 2). Das Kabel 14 endet an einem Zündmechanismus 13, der derart aufgebaut ist, dass an einer flachen vorzugsweise biegsamen Röhre 11 ein erstes Medium angeordnet ist. Diese Röhre 11, die Teil des Auslösemechanismus ist, ist verbunden mit den jeweiligen aufblasbaren Körperelementen 4, 5, 6, 7, 8. In den aufblasbaren Körperelementen 4, 5, 6, 7, 8 ist ein chemisches Mittel vorhanden, welches durch die Zündung mit der ersten Flüssigkeit in Kontakt gerät. Dadurch entstehen Gase, die das jeweilige Körperelement 4, 5, 6, 7, 8 aufblasen.

Entweder ist in dem Körperelement 8, welches am Schenkelgrund 3 angeordnet ist, ein weiterer Zündmechanismus vorgesehen oder eine der beiden Zündmechanismen 13 ist derart gestaltet, dass eine fluide Verbindung zwischen einem der Körperelementen in den Schenkelelementen 2a, 2b fluidmässig mit dem Körperelement 8 dem Schenkelgrund 3 in Verbindung steht.

Das Rettungsmittel 1 ist somit eine vollständig in sich geschlossene Baugruppe, die in eine Rettungsweste eingenäht werden kann.

In **Fig. 2** ist eine weitere Ausführungsform der erfindungsgemässen Ausbildung einer Rettungsweste RW mit einem Rettungsmittel 1 dargestellt. Die dargestellte Rettungsweste RW ist eine Regattaweste, wie sie im Segelsport üblicherweise verwendet wird. Sie hat einen geringen Auftrieb, der bei ca. 50 N liegt.

Das Rettungsmittel 1 ist bei dem hier dargestellten Ausführungsbeispiel als schlauchartiges Körperelement 4 dargestellt, das in der Draufsicht u-förmig gestaltet ist. Hierfür weist es ein erstes Schenkelelement 2a und ein weiteres Schenkelelement 2b auf, die entweder zur Anordnung im Brustbereich oder im seitlichen Bereich der Rettungsweste RW gelangen. Die Schenkelemente 2a, 2b sind an dem gegenüberliegenden freien Ende mit einem Schenkelgrund 3 verbunden. Zwischen den Schenkelelementen 2a, 2b und dem Schenkelgrund 3 besteht eine fluidmässige Verbindung. Ferner ist an dem Rettungsmittel 1 eine Steuereinrichtung 9 vorgesehen, die mit einer Gaspatrone 41 kombiniert ist. Das Rettungsmittel 1 detektiert den entsprechenden Notfall und löst das zusätzliche Auftriebselement in der Ausbildung des Körperelementes 4 durch Freigabe der Gaspatrone 41 aus. Dadurch wird neben der vorliegenden 50 N-Auftriebskraft für eine Rettungsweste eine zusätzliche Auftriebskraft bis zu insgesamt 275 N bereitgestellt.

Zusätzlich ist an dem Rettungsmittel ein Kragenelement 8 vorgesehen. Auch dieses kann fluidmässig mit dem Körperelement 4 verbunden sein, sodass sich dieses im Notfall entsprechend ausrollt und die Kragen- und Kopfstütze eine ohnmachtsichere Ausbildung bereitstellt.

Ferner sind Fixierungshilfen 44 vorgesehen. Diese dienen dazu, das Rettungsmittel 1 innerhalb der Rettungsweste RW zu fixieren.

Rettungsweste RW und Rettungsmittel 1 stellen somit eine Vorrichtung bereit, die ausschliesslich im detektierten Notfall selbsttätig eine erhöhte Auftriebskraft (mehr als 100N) bereitstellt.

Das Rettungsmittel 1 in Fig. 2 ist im Gegengensatz zu dem in Fig. 1 dargestellten Rettungsmittel 1 einfacher aufgebaut. Es weist nur ein Körperelement auf. Es ist jedoch ebenfalls möglich, dass die Steuerungseinheit 9 identisch mit der in Fig. 1 ausgebildet ist. Alternativ hierzu kann auch eine Handbetätigung als Steuereinrichtung 9 vorgesehen sein. So kann beispielsweise durch Knopfdruck oder Ziehen einer entsprechenden Lasche, der Auslösemechanismus für das Ausströmen des Gases aus der Gaspatrone 41 erwirkt werden.

Die Steuereinrichtung 9 dient dazu, die von Sensoren S oder einem Sensor S aufgenommenen Werte mit einer internen Datenbank zu vergleichen und festzustellen, ob der Wert einen vorgegebenen Grenzwert überschreitet. Ist keine Überschreitung festgestellt, so findet keine Auslösung statt. Ist eine Überschreitung entweder eines Wertes oder mehrerer Werte vorhanden, so gibt die Steuereinheit 9 einen Impuls an den Auslösemechanismus weiter, da ein Notfall gemäss den vorgegebenen Werten vorliegt. Der Impuls wiederum bewirkt ein Aufblasen der Körperelemente und damit ein Bereitstellen eines wesentlich höheren Auftriebs. Bei den in den Zeichnungen - insbesondere in Fig. 1 und 2 dargestellten Ausführungsbeispielen - bilden Steuereinheit 9 und Sensoren S eine Baueinheit. Der Einfachheit halber ist diese nur mit dem Bezugszeichen 9 versehen. Als Sensoren können beispielsweise vorgesehen sein:
- Lagesensor und/oder
- Bewegungssensor und/oder
- Drucksensor und/oder
- Temperatursensor und/oder
- Pulssensor

in **Fig. 3** ist eine Rettungsweste RW an dem Körper einer Person gezeigt. Die' Rettungsweste RW kann sowohl das Rettungsmittel gemäss Fig. 1, als auch das Rettungsmittel gemäss Fig. 2 beinhalten.

Die Rettungsweste RW unterscheidet sich im nicht aktivierten Zustand nicht von einer bisherigen Rettungsweste RW als Schwimmhilfe. Vielmehr stellt auch diese die übliche Auftriebskraft von ca. 50N bereit. Im aktivierten Zustand, wie es beispielsweise in **Fig. 4** dargestellt wird, weist das gemäss Fig. 1 ausgelöste Rettungsmittel 1 die aufgeblasenen Körperelemente 4 beziehungsweise das weitere nicht sichtbar Körperelement und auch das Kopfelement 8 auf. Die Rettungsweste RW mit dem aufgeblasenen Rettungsmittel 1 bringt somit die Funktion mit sich, dass der nun so in einer Unfallsituation befindliche Körper des Menschen oberhalb der Wasserlinie W zum Schwimmen gelangt. Dabei ist ein grosser Teil des Körperelements 4 unter Wasser und stellt den notwendigen Auftrieb bereit. Die Stabilisierung erfolgt durch die seitlichen Anordnungen von Körperelementen sowie durch das Kopfelement 8.

In den **Fig. 5** und **Fig. 6** ist ein Ausführungsbeispiel einer kompakten Steuereinheit 9 dargestellt. Diese Steuereinheit 9 unterscheidet sich zu der vorgenannten Steuereinheit dadurch, dass an Stelle einer chemischen Zusammenführung von Materialien für das Aufblasen der dargestellten Körperelemente 4, 5, 6, 7, Gaspatronen 41, 42 vorgesehen sind. Bei dem hier dargestellten Ausführungsbeispiel werden die einen Körperelemente 4, 5 des einen Schenkelelementes 2a mit einer ersten Gaspatrone 41 versorgt, wohingegen die zwei weiteren Körperelemente 6, 7 des weiteren Schenkelelementes 2b über eine weitere Gaspatrone 42 versorgt werden.

Die hier dargestellte Steuereinheit 9 ist als kompaktes Bauelement ausgebildet. Diese kann auch als eigenständige Einheit aus dem Rettungsmittel1 einfach herausgelöst werden und durch eine neue kompakte Baueinheit ersetzt werden. Dies bringt den Vorteil mit sich, dass aufgrund einer Wartung und Ersetzen von nicht mehr funktionierenden Teilen, keine Fehlbedienung entstehen kann. Die Einheit ist für sich gesehen autark und muss nur noch in das entsprechende Bauelement eingesetzt werden.

Ferner sind bei der Steuereinheit 9 Sensoren S vorgesehen sowie ein Mikroprozessor R, der von einer Stromversorgung 40 gespeist wird. Die Sensoren S übermitteln vorzugsweise nach dem in Figur 6 vorgegebenem Schema die physikalischen Daten, die dann vom Mikroprozessor R entsprechend ausgewertet werden. Werden Grenzwerte überschritten, so wird über ein Signal an dem Auslösemechanismus T, der über beispielsweise ein Verbindungselement V mit den Körperelementen 4, 5, 6, 7 verbunden ist, ein Signal übermittelt, das dazu führt, dass das in den Gaspatronen 41, 42 bevorratete Gas in die Körperelemente 4, 5, 6 und 7 ausströmen kann.

Zusätzlich ist ein handbedienbares Element 43 vorgesehen, dass dazu führt, dass die Freigabe des in den Gaspatronen 41, 42 bevorrateten Gases in die Körperelemente 4, 5, 6, 7 von Hand ausgelöst werden kann.

Somit wird eine Rettungsweste RW bereitgestellt, die ausgehend von einem nicht für den Notfall und damit bei Bewusstlosigkeit geeigneten Auftrieb derart modifiziert ist, dass nun eine Funktion bereitgestellt wird, die ausschliesslich im Notfall, der selbst definiert werden kann, einen zusätzlichen Auftrieb selbsttätig bereitstellt. Dies wird dadurch erreicht, dass eine Rettungsweste derart weiter gebildet wird, dass sie mit einem zusätzlichen Rettungsmittel versehen wird, das durch entsprechende Auftriebskörper die zusätzliche Auftriebskraft selbststätig bereitstellt. Das Auslösen selbst kann über elektronische und/oder mechanische Steuerungsmittel, aber auch per Hand erfolgen.

### BEZUGSZEICHEN

- 1: Rettungsmittel
- 2a, 2b: Schenkelelement
- 3: Schenkelgrund
- 4, 5, 6, 7, 8: aufblasbare Körperelemente
- 9: Steuereinheit
- 10: Auslösemechanismus
- 11: Röhre
- 13: Zündmechanismus
- 14: Kabel
- 40: Stromversorgung
- 41: Gaspatrone
- 42: Gastpatrone
- 43: handbedienbares Element
- 44: Fixierungshilfe

- R: Mikroprozessor
- RW: Rettungsweste
- S: Sensoren
- T: Auslösemechanismus
- W: Wasserlinie

## Patentansprüche

1. Rettungsweste für Personen, wobei die Rettungsweste (RW) Körperelemente (4, 5, 6, 7, 8) umfasst, die eine Auftriebskraft bereitstellen,
wobei zusätzlich in der Rettungsweste (RW) ein Rettungsmittel (1) vorgesehen ist, das im Notfall selbsttätig eine weitere Auftriebskraft bereitstellt, wobei das Rettungsmittel (1) automatisch aufgrund einer Steuereinheit (9) ausgelöst wird, **dadurch gekennzeichnet, dass** die Steuereinheit (9) den derzeit vorliegenden Zustand über Sensoren erfasst, wobei die Sensoren S als Messwerte Lage und/oder Bewegung und/oder Druck und/oder Temperatur und/oder Puls feststellen,
wobei das Aufblasen der Körperelemente (4, 5, 6, 7) durch Auslösen durch eine automatische Vorrichtung, die mit der Steuereinheit gekoppelt ist, erfolgt, wenn wahlweise einer oder mehrere Grenzwerte der Messwerte überschritten werden,
indem die Steuereinheit (9) die von den Sensoren S bereitgestellten Messwerte mit einer internen Datenbank vergleicht, um festzustellen, ob der jeweilige Messwert einen vorgegebenen Grenzwert überschreitet,
wobei der Benutzer diese Grenzwerte mittels eines elektronischen Hilfsmittels definiert, derart dass für unterschiedliche Anwendungsgebiete und unterschiedliche Rettungsbedürfnisse unterschiedliche Grenzwerte einsetzbar sind.

2. Rettungsweste nach Anspruch 1, **dadurch gekennzeichnet, dass** die Auslösung auch per Hand erfolgt.

3. Rettungsweste nach mindestens einem der vorhergehenden Ansprüche, **dadurch gekennzeichnet, dass** zwei Körperelemente (4, 5, 6, 7) vorgesehen sind, die entweder fluidmässig miteinander verbunden sind oder separat unabhängig voneinander ausgebildet sind.

4. Rettungsweste nach Anspruch 3, **dadurch gekennzeichnet, dass** die Körperelemente (4, 5, 6, 7) zwei Schenkelelemente (2a, 2b) umfassen, die durch einen Schenkelgrund (3) miteinander verbunden sind.

5. Rettungsweste nach mindestens einem der vorhergehenden Ansprüche, **dadurch gekennzeichnet, dass** die Rettungsweste (RW) als Feststoffweste ausgebildet ist und einen Auftrieb von 50N aufweist, wobei zusammen mit dem aktivierten Rettungsmittel (1) der Auftrieb mehr als 100N beträgt.

6. Rettungsweste nach mindestens einem der vorhergehenden Ansprüche, **dadurch gekennzeichnet, dass** das Rettungsmittel (1) und die Steuereinheit eine Baueinheit bilden.

## Claims

1. Life jacket for persons, wherein the life jacket (RW) comprises body elements (4, 5, 6, 7, 8) that supply a buoyancy force,
wherein the life jacket (RW) is additionally provided with a lifesaving means (1) which automatically supplies a further buoyancy force in an emergency, wherein the lifesaving means (1) is triggered automatically by a control unit (9),
**characterized in that** the control unit (9) detects the currently present status via sensors,
wherein the sensors S establish position and/or movement and/or pressure and/or temperature and/or pulse as measured values,
wherein the body elements (4, 5, 6, 7) are inflated by triggering by an automatic device, which is coupled to the control unit,
if one or more limit values of the measured values are exceeded,
by the control unit (9) comparing the measured values provided by the sensors S against an internal database, in order to establish whether the respective measured value exceeds a predefined limit value,
wherein the user defines these limit values by means of an electronic aid, in such a way that different limit values can be used for different areas of use and different lifesaving requirements.

2. Life jacket according to Claim 1, **characterized in that** the triggering also takes place manually.

3. Life jacket according to at least one of the preceding claims, **characterized in that** two body elements (4, 5, 6, 7) are provided which are either fluidically connected to each other or are designed separately and independent of each other.

4. Life jacket according to Claim 3, **characterized in that** the body elements (4, 5, 6, 7) comprise two limb elements (2a, 2b) which are connected to each other by a limb base (3).

5. Life jacket according to at least one of the preceding claims, **characterized in that** the life jacket (RW) is designed as a solid jacket and has a buoyancy of 50N, and, together with the activated lifesaving means (1), the buoyancy is more than 100N.

6. Life jacket according to at least one of the preceding claims, **characterized in that** the lifesaving means (1) and the control unit form one structural unit.

## Revendications

1. Gilet de sauvetage pour personnes, le gilet de sauvetage (RW) comprenant des éléments de corps (4, 5, 6, 7, 8) qui fournissent une force de flottabilité, un moyen de sauvetage (1) étant en outre prévu dans le gilet de sauvetage (RW), lequel moyen de sauvetage fournit automatiquement en cas d'urgence une autre force de flottabilité, le moyen de sauvetage (1) étant déclenché automatiquement par une unité de commande (9),
**caractérisé en ce que**
l'unité de commande (9) détecte l'état actuel à l'aide de capteurs,
les capteurs S déterminant la position et/ou le mouvement et/ou la pression et/ou la température et/ou le pouls en tant que valeurs de mesure,
le gonflage des éléments de corps (4, 5, 6, 7) étant déclenché par un dispositif automatique, accouplé à l'unité de commande, si au moins une valeur limite des valeurs de mesure est dépassée, et ce par comparaison, au moyen de l'unité de commande (9), des valeurs de mesure, fournies par les capteurs S, avec une base de données interne pour déterminer si la valeur de mesure respective dépasse une valeur de seuil prédéterminée,
l'utilisateur définissant ces valeurs limites au moyen d'un dispositif électronique de sorte que différentes valeurs limites puissent être utilisées dans différents domaines d'application et pour différents besoins en matière de sauvetage.

2. Gilet de sauvetage selon la revendication 1, **caractérisé en ce que** le déclenchement est également effectué manuellement.

3. Gilet de sauvetage selon l'une au moins des revendications précédentes,
**caractérisé en ce que** deux éléments de corps (4, 5, 6, 7) sont prévus, lesquels sont soit reliés de manière fluidique l'un à l'autre soit conçus indépendamment l'un de l'autre.

4. Gilet de sauvetage selon la revendication 3, **caractérisé en ce que** les éléments de corps (4, 5, 6, 7) comprennent deux éléments de jambe (2a, 2b) qui sont reliés l'un à l'autre par une base de jambe (3).

5. Gilet de sauvetage selon l'une au moins des revendications précédentes,
**caractérisé en ce que** le gilet de sauvetage (RW) est conçu sous la forme d'un gilet en matière solide et a une flottabilité de 50 N, la flottabilité conjointement avec le moyen de sauvetage activé (1) étant supérieure à 100 N.

6. Gilet de sauvetage selon l'une au moins des revendications précédentes,
**caractérisé en ce que** le moyen de sauvetage (1) et l'unité de commande forment une unité structurelle.
